# FASCICULE DE BREVET EUROPEEN

(11) **EP 0 494 921 B1**
(45) Date de publication et mention de la délivrance du brevet: **08.02.1995**
(21) Numéro de dépôt: 90914739.9
(22) Date de dépôt: 01.10.1990
(51) Int. Cl.: F24F 9/00, F24F 3/16

(54) **PROCEDE ET DISPOSITIF POUR MAINTENIR UNE ATMOSPHERE PROPRE A TEMPERATURE REGULEE SUR UN POSTE DE TRAVAIL**
VERFAHREN UND VORRICHTUNG ZUM AUFRECHTERHALTEN EINER REINEN UND TEMPERIERTEN ATMOSPHÄRE AN EINEM ARBEITSPLATZ
METHOD AND DEVICE FOR MAINTAINING A CLEAN ATMOSPHERE AT CONTROLLED TEMPERATURE AT A WORKSTATION

(30) Priorité: 02.10.1989 FR 8912861
(43) Date de publication de la demande: 22.07.1992
(73) Titulaire: SOCIETE GENERALE POUR LES TECHNIQUES NOUVELLES S.G.N., 78182 Saint-Quentin-en-Yvelines Cédex (FR)
(72) Inventeur: MELINE, François, F-75006 Paris (FR)
(74) Mandataire: Le Roux, Martine (FR)
(86) Numéro de dépôt international: FR9000700
(87) Numéro de publication internationale: WO9105210

(56) Documents cités:
- FR-A- 1 257 562
- FR-A- 2 461 205
- FR-A- 2 530 163

## Description

L'invention concerne un procédé et un dispositif pour maintenir une atmosphère propre à température régulée sur un poste de travail, accessible à partir d'une salle contaminée.

Le problème de maintien d'une atmosphère propre sur un poste de travail se pose, par exemple, dans L'industrie agroalimentaire.

Pour le conditionnement de produits (par exemple : embouteillage, mise sous vinyl de plats cuisinés...), il est indispensable d'opérer en atmosphère très propre : on ne doit pas dépasser des concentrations maximales admissibles en contaminants particulaires et microbiologiques, fixées par des réglementations.

De plus, pour éviter la prolifération des microorganismes, on opère généralement en ambiance froide.

Il faut donc isoler les postes de travail :
- de la pollution particulaire, microbiologique, gazeuse,
- des transferts thermiques,

tout en permettant l'accès à des opérateurs.

Jusqu'à présent, les opérateurs travaillent dans des salles dites "blanches". Tout l'air de ces salles est traité pour amener les concentrations en contaminants en-dessous des seuils admissibles. L'air desdites salles est également régulé en température. Le système de ventilation nécessaire est important et surtout coûteux. Les conditions de travail sont également désagréables pour le personnel, notamment les conditions de température.

Pour éviter ces inconvénients, la demanderesse a recherché à isoler les postes de travail de l'air de la salle dans laquelle sont les opérateurs ; l'air de cette salle n'ayant plus à subir le traitement "salle blanche".

On a décrit, dans le brevet FR-A-1 257 562, un procédé et un dispositif pour maintenir une atmosphère, ayant des caractéristiques déterminées, dans une chambre ouverte d'un côté. Ledit procédé fait intervenir:
- un rideau d'atmosphère, comportant un seul jet, au niveau de ladite ouverture,
- le recyclage d'au moins une partie des gaz constituant ledit rideau;
- une circulation d'arrière en avant, dans ladite chambre, de gaz recyclé. Le problème de la stabilité du rideau d'atmosphère n'est pas abordé dans ce document.

On connait par ailleurs, en milieu nucléaire, le confinement de la pollution d'un local par rideau d'air (demande de brevet FR-A-2 530 163).

Selon cette technique, on isole un local contaminé de l'extérieur (zone propre) en disposant sur l'ouverture du local deux buses d'injection d'air pour créer deux jets d'air :
- un premier jet situé du côté du local contaminé ; ce jet comporte une zone à écoulement potentiel (dard) dont la portée est au moins égale à l'une des dimensions de l'ouverture ; le jet s'étendant également sur toute l'autre dimension pour couvrir L'ouverture ; ceci imposant une grande largeur de la buse d'injection ; (ce premier jet constitue la barrière de confinement) ;
- un second jet situé du côté de la zone propre (extérieur), parallèle et de même sens que le premier jet, et tel que le débit d'air induit par sa face interne au contact du premier jet soit égal au débit dudit premier jet (ce second jet stabilise le premier).

On appellera dans la suite de la présente description :
jet lent : le premier jet ;
jet rapide : le second jet ;
dard : la zone à écoulement potentiel ;
largeur : la dimension (de l'ouverture ou des jets) parallèle au sens de L'écoulement du rideau ;
longueur : la dimension (de l'ouverture ou des jets) perpendiculaire au sens de l'écoulement du rideau.

Cette technique permet d'isoler un local propre de la pollution renfermée dans un local contaminé et évite les transferts thermiques mais doit être adaptée pour permettre l'accés par l'opérateur à un poste de travail propre situé dans un local contaminé (inversion).

Dans ce but, la présente invention propose un procédé et un dispositif perfectionnant l'objet du brevet FR-A-1 257 262 pour maintenir une atmosphère propre sur un poste de travail (intérieur), bien que le rideau d'air soit traversé par un obstacle (I'opérateur par exemple, situé à l'extérieur).

L'invention n'est pas limitée aux atmosphères d'air dans lesquelles travaillent des hommes ; elle peut être appliquée à toute atmosphère gazeuse, le travail pouvant être effectué par robot, télémanipulateur, etc.

Plus précisément, l'invention a pour objet un procédé pour maintenir une atmosphère propre à température régulée sur un poste de travail, ledit poste de travail étant accessible à partir d'une zone contaminée par au moins une ouverture, procédé dans lequel on génère d'une part, au niveau de ladite ouverture, un rideau de gaz couvrant toute la longueur de ladite ouverture et, d'autre part, sur ledit poste de travail , un courant de gaz propre à température contrôlée, dirigé de façon à s'opposer à l'entrée des contaminants et à balayer uniformément ledit poste de travail, caractérisé en ce que :
- ledit rideau de gaz consiste en un jet lent et un jet rapide; ledit jet lent comportant un dard de portée égale à la largeur de ladite ouverture, ledit jet rapide ayant un débit induit par sa face interne au contact du jet lent égal au débit d'injection dudit jet lent; ledit jet rapide étant situé au niveau de ladite ouverture côté poste de travail; lesdits jets lent et rapide étant orientés sensiblement parallèlement à ladite ouverture de façon qu'au moins la face externe dudit jet rapide arrive en limite de ladite ouverture;
- le débit dudit courant de gaz propre est au moins égal au débit d'alimentation de la face externe dudit jet rapide;
- si nécessaire, on aspire au niveau de ladite ouverture et en vis-à vis de la zone d'injection des jets le gaz insufflé sous forme de jets et de courant.

Le poste de travail est généralement isolé de la zone contaminée par une ou plusieurs parois et un rideau de gaz au niveau de chaque ouverture sur ladite zone contaminée. Le volume ainsi délimité dans lequel se trouve le poste de travail constitue le volume à maintenir propre.

Dans la pratique, autour du poste de travail, une enceinte munie de parois est généralement disposée; celle-ci communique avec l'extérieur, pour permettre à l'opérateur d'accéder au poste de travail, par au moins une ouverture.

L'enceinte peut être de forme variée, comme cela sera illustré ci-après sur les figures (parallélépipède, cloche...). Le volume à maintenir propre (l'atmosphère de l'enceinte) est isolé de l'extérieur (zone contaminée), est maintenu propre et à température régulée au moyen
- d'un rideau de gaz selon la demande de brevet FR-A-2 530 163 : le jet rapide est toutefois, selon l'invention, situé au niveau de l'ouverture côté zone propre, le jet lent lui est côté zone contaminée,
- d'un courant de gaz propre circulant dans le volume à protéger et émis de façon à balayer uniformément tout ce volume.

Les gaz peuvent être injectés pour former le rideau à partir de n'importe quel côté de l'ouverture. De préférence ils sont injectés du haut vers le bas.

Les jets sont émis de façon qu'au moins la face externe du jet rapide (celle qui n'est pas en contact du jet lent) arrive en limite du plan de l'ouverture.

Il ne faut pas en effet que la face externe du jet rapide soit trop éloignée de l'ouverture, car on libérerait alors un espace non protégé entre le poste de travail et ledit jet, par Lequel la contamination pourrait s'introduire.

Ladite face externe peut avantageusement arriver juste en limite de ladite ouverture. Dans cette hypothèse, le rideau de gaz ne rencontre aucun obstacle et obstrue parfaitement ladite ouverture.

Ladite face externe peut arriver à L'intérieur du volume -enceinte- à maintenir propre. Dans cette hypothèse, le jet rapide, et éventuellement le jet lent, rencontre(nt), en vis-à-vis de leur zone d'injection, une surface. Le poste de travail peut constituer ladite surface. Il peut s'agir également du plancher de l'enceinte. Il convient alors de prévoir, au niveau de ladite surface, une aspiration de sorte que lesdits jets ne soient pas perturbés.

Lorsque le rideau de gaz est délimité en longueur, les deux parois de l'ouverture qui sont perpendiculaires à l'écoulement des jets sont prolongées au-delà du plan de l'ouverture sur une distance au moins égale à l'épaisseur du rideau au niveau de sa portée effective (c'est-à-dire au niveau de son extrémité).

Lorsque le rideau de gaz a une forme continue, par exemple une forme circulaire, il n'a évidemment pas besoin d'être délimité.

La vitesse du jet lent est choisie de façon à limiter les turbulences en présence d'un obstacle. Elle est généralement de l'ordre de 0,4 à 0,6 m/s, et plus largement < 0,6 m/s.

Le débit du courant de gaz propre est au moins égal au débit induit par la face externe du jet rapide.

Sa direction à l'émission est telle ou' il s'oppose à l'entrée et la diffusion des contaminants dans le volume à protéger et qu'il assure le balayage du poste de travail.

Selon une réalisation préférée de l'invention, le courant de gaz propre est dirigé perpendiculairement au plan de l'ouverture ; donc, dans le cas où le poste de travail se trouve à l'intérieur d'une enceinte, à partir de la paroi de l'enceinte opposée à l'ouverture protégée par le rideau de gaz. Ledit courant est aussi dirigé de la zone à maintenir propre vers la zone contaminée (extérieur).

On crée alors un flux laminaire dans le volume à protéger qui favorise la non-diffusion des contaminants.

Dans un autre mode de réalisation, le courant de gaz propre est émis dans le même sens que le rideau de gaz et sensiblement parallèle à celui-ci.

La température du courant de gaz propre est choisie par l'industriel en fonction de ses besoins.

Le courant de gaz propre participe en combinaison avec le rideau de gaz à L'isolation du volume à protéger (de l'enceinte) contre les modifications thermiques et contre la pollution.

Il assure la régulation thermique du volume à protéger et la propreté du poste de travail.

En l'absence d'obstacle traversant le rideau de gaz, le dard du jet lent constitue une barrière contre les contaminants parce que les vecteurs vitesses sont parallèles et égaux. Il se produit toutefois une légère rétrodiffusion de gaz pollué due à la perturbation du jet par les parois qui limitent sa longueur.

En présence d'un obstacle propre (par exemple le bras ganté d'un opérateur) traversant le rideau de gaz, le dard qui assure la fonction de barrière est perturbé.

L'obstacle constitue alors une source locale de rétro-diffusion des contaminants.

Cette diffusion est reprise en majeure partie par :
- le jet rapide qui évacue immédiatement une grande partie des contaminants ;
- le courant de gaz propre qui balaye les contaminants qui ont pu par diffusion turbulente s'échapper de la face externe du jet rapide et gagner l'enceinte. Les directions choisies indiquées précédemment pour l'émission dudit courant permettent d'arriver à ce résultat.

L'existence du courant gazeux (dans l'enceinte ou le volume à protéger), régulé pour atteindre la température voulue qui s'oppose au gradient de concentration, s'oppose également au gradient thermique.

On prévoit de préférence, notamment lorsque la face externe du jet rapide arrive en limite du poste ce travail, une aspiration du gaz des jets au-delà de l'ouverture, de façon à contrôler la ventilation de la zone contaminée.

L'invention a également pour objet un dispositif pour mettre en oeuvre le procédé ci-dessus.

Ledit dispositif comprend :
- une enceinte dans laquelle on trouve le poste de travail ; ledit poste de travail étant accessible de l'extérieur par au moins une ouverture de ladite enceinte ;
- deux buses disposées côte à côte, sur un côté de ladite ouverture pour l'injection du gaz sous forme de jets ; la longueur des buses étant égale à celle de l'ouverture, la dimension de la fente de chaque buse étant déterminée en fonction de la vitesse et de la portée du jet à obtenir, et l'orientation des buses étant déterminée de façon qu'au moins la face externe du jet rapide arrive en limite de ladite ouverture ;
- au moins un moyen pour l'injection du courant de gaz propre ; ledit moyen étant choisi et disposé de façon que le gaz soit uniformément réparti dans le volume de l'enceinte (à protéger) et de façon que le courant de gaz propre arrive approximativement dans une direction perpendiculaire ou parallèle au plan de ladite ouverture ;
- des tuyauteries et moyens pour l'alimentation en gaz desdites buses et dudit moyen pour l'injection du courant de gaz propre.
- éventuellement, un dispositif d'aspiration des gaz insufflés sous forme de jets et de courant à l'intérieur de ladite enceinte.

Généralement, le poste de travail constitue le plancher de ladite enceinte.

Selon une première variante, ladite enceinte est parallèlépipédique. Elle comporte au moins deux parois latérales pour limiter la longueur du rideau de gaz et éviter la turpulence des jets. Lesdites parois latérales, perpendiculàires à l'écoulement desdits jets, sont prolongées au-delà de l'ouverture d'une distance au moins égale à l'épaisseur des jets au niveau de leur portée effective.

Si ladite enceinte parallèlépipédique comporte une paroi latérale opposée à l'ouverture, le moyen pour l'injection du courant de gaz propre est avantageusement constitué par ladite paroi, perforée (jouant ainsi le rôle de paroi diffusante) et alimentée en ledit gaz propre (par exemple, par un caisson, qui couvre toute la surface de la paroi, dans lequel arrive ledit gaz en légère suppression). Dans ce cas, le courant de gaz propre arrive approximativement dans une direction perpendiculaire aux jets, issus des buses.

Ce mode de réalisation de l'invention est illustré sur la Figure 1 ci-après.

Selon un autre mode de réalisation, notamment lorsque ladite enceinte ne comporte pas de paroi latérale opposée à l'ouverture -en fait, lorsque ladite enceinte comporte deux parois latérales en vis-à-vis et deux ouvertures en vis-à-vis-, le moyen pour l'injection du courant de gaz propre est constitué par la paroi sur laquelle sont fixées les buses, ladite paroi étant perforée et alimentée en gaz pour jouer le rôle de paroi diffusante. Dans ce cas, le courant de gaz propre est pratiquement parallèle aux jets issus des buses. Ce mode de réalisation est illustré sur la Figure 3 ci-après.

Selon une autre variante du dispositif de l'invention, ladite enceinte ne comporte pas de paroi latérale mais une ouverture sur tout son pourtour. Elle a par exemple une forme de cloche.

Le moyen pour l'injection du courant de gaz propre est ici avantageusement constitué par plusieurs buses situées au sommet du plafond (de la cloche) et orientées de façon à distribuer le gaz le long des parois du plafond et dans l'enceinte.

Dans ce cas, il existe un courant de gaz propre sensiblement parallèle aux jets issus des buses (ce courant circulant le long des parois de la cloche) et un courant de gaz propre arrivant pratiquement perpendiculairement aux jets des buses (c'est le courant issu de l'injection dans l'enceinte).

Cette variante du dispositif de l'invention est illustrée sur les figures 2A - 2B ci-après.

Il est bien entendu que les termes "parallèle" et "perpendiculaire" employés pour les directions des jets et courants de gaz sont très approximatifs.

Les buses sont évidemment associées à des caissons de répartition munis de tout dispositif permettant L'équirépartition du débit sur toute la section des buses.

Avantageusement, les buses sont orientées de façon que la face externe du jet rapide arrive juste en limite de l'ouverture.

Dans cette hypothèse les gaz sont orientés à l'extérieur de l'enceinte et il n'est pas nécessaire de prévoir dans celle-ci un dispositif d'aspiration. Dans cette hypothèse, on peut toutefois avantageusement prévoir une bouche d'aspiration desdits gaz, à l'extérieur de l'enceinte, dans la zone contaminée, afin de contrôler la ventilation dans ladite zone.

Lorsque la face externe du jet rapide arrive à l'intérieur de l'enceinte, il est alors nécessaire de prévoir un dispositif d'aspiration des gaz insufflés sous forme de jet(s) et de courant, à l'intérieur de ladite enceinte.

L'invention sera illustrée par les figures ci-après :

Les figure 1 à 3 représentent trois modes de réalisation de l'invention :
- figure 1 : poste de travail pour le conditionnement de produits peu mobiles ;
- figures 2A et 2B : poste de travail pour la mise en bouteilles de liquides alimentaires, les bouteilles étant mobiles ;
- figure 3 : ligne de convoyage pour bouteilles propres.

Selon la figure 1, le poste de travail 1 est un plan de travail horizontal, autour duquel on a bâti une enceinte parallélépipédique ayant un plafond 2 et trois parois latérales (seules deux sont représentées, repérées 3 et 4), la paroi 4 étant opposée à l'ouverture 5, la paroi 3 étant prolongée au-delà des buses 7 et 8 d'une distance au moins égale à l'épaisseur du rideau de gaz au niveau du poste de travail. Cette paroi est transparente sur la figure 1.

Cette enceinte repose sur le sol par l'intermédiaire du support 6.

Sur le côté plafond de l'ouverture, on a disposé deux buses 7 et 8 pour l'injection de gaz (ici d'air) amené par des tuyauteries (non représentées). La buse 7 diffuse le jet lent, la buse 8, le jet rapide.

Les débits et les vitesses (dimension des fentes) sont réglés de façon à obtenir un jet dit lent du côté de l'extérieur et un jet dit rapide côté enceinte.

Les buses 7 et 8 peuvent être inclinées si besoin pour que les jets arrivent avantageusement en limite du plan de travail 1, sans être au contact de ce plan et sans en être trop éloigné (pour éviter que la contamination de l'extérieur n'atteigne l'enceinte à partir du dessous du plan de travail).

Pour créer le courant de gaz propre à l'aide d'une paroi diffusante, la paroi 4 opposée à l'ouverture 5 est munie sur toute sa surface de perforations, de préférence uniformément réparties. Derrière cette paroi se trouve un moyen permettant une répartition uniforme du gaz sur la surface de la paroi, tel que par exemple un caisson 9 couvrant toute la surface de la paroi, et dans lequel est amené le gaz qui traverse ensuite la paroi par les perforations et diffuse dans l'enceinte.

Une bouche d'aspiration des gaz 10 est disposée en bas du support 6 (dans la zone contaminée) pour créer une circulation contrôlée de l'air.

Une telle enceinte munie des moyens de l'invention est particulièrement adaptée au traitement des produits à conditionner qui sont amenés par l'opérateur ou circulent à vitesse lente sur un convoyeur.

Les figures 2A et 2B montrent un poste de travail 11 constitué par un plan horizontal qui est, dans ce cas particulier, un plateau tournant autour d'un arbre central. Ce type de poste se rencontre dans les ateliers d'embouteillage où les bouteilles sont amenées automatiquement sur le plateau, sont remplies à un poste et sont dirigées hors du plateau vers d'autres postes.

Au-dessus du plateau 11, on a disposé une enceinte 12 en forme de cloche, supportée au sol par des montants 13. Avantageusement cette enceinte peut être montée ou descendue à volonté.

Au niveau du plan d'ouverture de l'enceinte et sur toute sa périphérie, deux buses adjacentes 14 et 15 sont montées pour créer le rideau de gaz (ici d'air). Les vitesses et débits étant réglés pour former ledit rideau, le jet dit lent étant émis par la buse 14, le jet dit rapide par la buse 15.

Au sommet du plafond (ou de la cloche 12), plusieurs buses 16 ont été placées pour créer un courant de gaz propre 17 qui suit les parois de la cloche et un courant gazeux de balayage 18 qui est émis en direction du centre du plateau tournant, qui se répartit dans l'enceinte et qui est réaspiré par le jet rapide. Il a ainsi une courbure telle qu'il arrive sensiblement perpendiculairement au rideau de gaz.

Une bouche d'aspiration 19 est placée au sol en dessous des buses 14, 15.

La figure 3 montre une ligne de convoyage 20 protégée de l'extérieur, ligne sur laquelle circulent des bouteilles à maintenir propres.

L'enceinte est formée d'un plancher 20 -le convoyeur (poste de travail)- et d'un plafond 21 constitué ici par les caissons alimentés en gaz et contenant les buses d'injection. Les parois latérales de l'enceinte sont reportées en bouts du convoyeur et non représentées.

A partir des caissons 22 symétriques, des jets rapides symétriques sont émis sur au moins toute la longueur de la ligne de convoyage et sur au moins toute sa largeur d'ouverture, la distance entre les caissons et le convoyeur constituant l'ouverture de l'enceinte.

La face externe des jets rapides (côté bouteille) arrive en limite de la ligne de convoyage 20 constituant le poste de travail et arrive le plus près possible des bouteilles.

A partir des caissons 23 symétriques, des jets lents sont émis sur au moins toute la longueur de la ligne de convoyage et sur au moins toute sa largeur, le dard de chacun des jets étant réglé pour que sa portée soit égale à la largeur de l'ouverture.

Le courant de gaz propre à vitesse lente est émis à partir du caisson central 24. Il couvre tout le volume de l'enceinte et est émis parallèlement aux deux rideaux de gaz.

Les figures ci-dessus décrites n'apportent pas de limitation à l'invention, dont le domaine d'application n'est pas limité à l'industrie agroalimentaire.

A titre d'exemple, on a isolé un poste de travail situé dans une enceinte telle que celle de la figure 1, avec
longueur de l'ouverture = 1,20 m
largeur de l'ouverture = 0,80 m
profondeur de l'enceinte = 0,70 m

On a dimensionné
fente de jet rapide = 6 mm inclinées de 12° par rapport
fente de jet lent = 200 mm à la verticale, et vers l'extérieur
débit jet rapide = 100 m³/h
débit jet lent = 440 m³/h
vitesse du dard du jet lent = 0,4 m/s
vitesse jet rapide = 4 m/s
débit courant de gaz propre = 470 m³/h
vitesse courant de gaz propre = 0,15 m/s
température de l'enceinte = + 3°C

## Revendications

1. Procédé pour maintenir une atmosphère propre à température régulée sur un poste de travail (1), ledit poste de travail (1) étant accessible à partir d'une zone contaminée par au moins une ouverture (5), procédé dans lequel on génère d'une part, au niveau de ladite ouverture (5), un rideau de gaz couvrant toute la longueur de ladite ouverture (5) et, d'autre part, sur ledit poste de travail (1), un courant de gaz propre à température contrôlée, dirigé de façon à s'opposer à l'entrée des contaminants et à balayer uniformément ledit poste de travail (1), caractérisé en ce que :
- ledit rideau de gaz consiste en un jet lent et un jet rapide ; ledit jet lent.comportant un dard de portée égale à la largeur de ladite ouverture (5), ledit jet rapide ayant un débit induit par sa face interne au contact du jet lent égal au débit d'injection dudit jet lent ; ledit jet rapide étant situé au niveau de ladite ouverture (5) côté poste de travail (1) ; lesdits jets lent et rapide étant orientés sensiblement parallèlement à ladite ouverture (5) de façon qu'au moins la face externe dudit jet rapide arrive en limite de ladite ouverture (5) ;
- le débit dudit courant de gaz propre est au moins égal au débit d'alimentation de la face externe dudit jet rapide ;
- si nécessaire, on aspire au niveau de ladite ouverture (5) et en vis-à-vis de la zone d'injection des jets le gaz insufflé sous forme de jets et de courant.

2. Procédé selon la revendication 1, caractérisé en ce que la vitesse du jet lent est comprise entre 0,4 et 0,6 m/s.

3. Procédé selon l'une des revendications 1 ou 2, caractérisé en ce que le courant de gaz propre est émis dans une direction perpendiculaire au plan de l'ouverture (5), et du volume à maintenir propre vers la zone contaminée.

4. Procédé selon l'une des revendications 1 ou 2, caractérisé en ce que le courant de gaz propre est émis dans une direction sensiblement parallèle au plan de l'ouverture (5) et dans le même sens que les jets.

5. Dispositif pour mettre en oeuvre le procédé selon l'une quelconque des revendications 1 à 4, comportant :
- une enceinte dans laquelle on trouve le poste de travail (1), ledit poste de travail (1) étant accessible de l'extérieur par au moins une ouverture (5) de ladite enceinte,
caractérisé en ce qu'il comporte en outre :
- deux buses (7, 8) disposées côte à côte, sur un côté de ladite ouverture (5) pour l'injection du gaz sous forme de jets ; la longueur des buses (7, 8) étant égale à celle de l'ouverture (5), la dimension de la fente de chaque buse (7, 8) étant déterminée en fonction de la vitesse et de la portée du jet, lesdites buses (7, 8) étant orientées de façon qu'au moins la face externe du jet rapide arrive en limite de ladite ouverture (5) ;
- au moins un moyen (9) pour l'injection du courant de gaz propre, ledit moyen (9) étant choisi et disposé de façon que le gaz soit uniformément réparti dans ladite enceinte et de façon que le courant de gaz propre arrive approximativement dans une direction perpendiculaire ou parallèle au plan de l'ouverture (5),
- des tuyauteries et moyens pour l'alimentation en gaz desdites buses (7, 8) et dudit moyen (9) pour l'injection du courant de gaz propre.
- éventuellement, un dispositif d'aspiration des gaz, insufflés sous forme de jet(s) et de courant à l'intérieur de ladite enceinte.

6. Dispositif selon la revendication 5, caractérisé en ce que le poste de travail (1) constitue le plancher de ladite enceinte.

7. Dispositif selon l'une des revendications 5 ou 6, caractérisé en ce que ladite enceinte comporte au moins deux parois latérales, perpendiculaires à l'écoulement des jets et prolongées au-delà de ladite ouverture (5) d'une distance au moins égale à l'épaisseur desdits jets au niveau de leur portée effective.

8. Dispositif selon la revendication 7, caractérisé en ce que ladite enceinte comporte une paroi de fond (4) opposée à ladite ouverture (5) et en ce que ladite paroi de fond (4) perforée est une paroi diffusante pour le courant de gaz propre.

9. Dispositif selon la revendication 7, caractérisé en ce que la paroi (21) sur laquelle sont fixées les buses est une paroi perforée diffusante pour le courant de gaz propre.

10. Dispositif selon l'une des revendications 5 ou 6, caractérisé en ce que ladite enceinte (12) en forme de cloche comporte en son sommet des buses (16) pour l'injection du gaz propre le long des parois de ladite cloche et dans son volume.

11. Dispositif selon l'une quelconque des revendications 5 à 10, caractérisé en ce que la face externe du jet rapide arrive en limite de l'ouverture (5) et en ce qu'il comporte une bouche d'aspiration (10, 19) des gaz, située dans la zone contaminée.

## Patentansprüche

1. Verfahren zum Aufrechterhalten einer reinen Atmosphäre bei kontrollierter Temperatur an einem Arbeitsplatz (1), welcher Arbeitsplatz (1) von einer kontaminierten Zone her über mindestens eine Öffnung (5) zugänglich ist, bei welchem Verfahren einerseits in der Höhe der genannten Öffnung (5) ein Gasvorhang, der die gesamte Länge der genannten Öffnung (5) bedeckt, und anderseits an dem genannten Arbeitsplatz (1) ein Strom reinen Gases bei kontrollierter Temperatur erzeugt wird, der so geleitet wird, daß er dem Eintritt von Kontaminierungen entgegenwirkt und den genannten Arbeitsplatz (1) gleichmäßig bestreicht, dadurch gekennzeichnet, daß:
- der genannte Gasvorhang aus einem langsamen und einem schnellen Strahl besteht; wobei der langsame Strahl einen Kernstrahl von gleicher Weite wie die genannte Öffnung (5) aufweist, der genannte schnelle Strahl eine durch seine innere Fläche in Kontakt mit dem langsamen Strahl bewirkte Durchsatzleistung gleich der Zuführungsleistung des genannten langsamen Strahls hat; der genannte schnelle Strahl in der Höhe der genannten Öffnung (5) auf der Seite des Arbeitsplatzes (1) vorliegt; wobei die genannten langsamen und schnellen Strahlen im wesentlichen parallel zur genannten Öffnung (5) ausgerichtet sind, so daß mindestens die äußere Fläche des genannten schnellen Strahls an der Begrenzung der genannten Öffnung (5) auftrifft;
- der Durchsatz des genannten Stroms reinen Gases mindestens gleich der Versorgungsleistung der äußeren Fläche des genannten schnellen Strahls ist;
- erforderlichenfalls in der Höhe der genannten Öffnung (5) und gegenüber der Einblaszone der Strahlen das eingeblasene Gas in der Strahlen- und Strom-Form angesaugt wird.

2. Verfahren nach Anspruch 1, dadurch gekennzeichnet, daß die Geschwindigkeit des langsamen Strahls ziwschen 0,4 und 0,6 m/s liegt.

3. Verfahren nach einem der Ansprüche 1 oder 2, dadurch gekennzeichnet, daß der Strom reinen Gases in einer senkrecht zur Ebene der Öffnung (5) liegenden Richtung und mit einem die Reinhaltung gewährleistenden Volumen gegen die kontaminierte Zone abgegeben wird.

4. Verfahren nach einem der Ansprüche 1 oder 2, dadurch gekennzeichnet, daß der Strom reinen Gases in einer zur Ebene der Öffnung (5) im wesentlichen parallelen Richtung und im selben Richtungssinn wie die Strahlen abgegeben wird.

5. Vorrichtung zur Durchführung des Verfahrens nach einem der Ansprüche 1 bis 4, mit
- einer Einfassung, in der sich der Arbeitsplatz (1) befindet, welcher Arbeitsplatz (1) von außen über mindestens eine Öffnung (5) in der Einfassung zugänglich ist, dadurch gekennzeichnet, daß sie weiters umfaßt:
- zwei nebeneinander angeordnete Düsen (7, 8) auf einer Seite der genannten Öffnung (5) zum Einblasen des Gases in Form von Strahlen; wobei die Länge der Düsen (7, 8) gleich jener der Öffnung (5) ist, und die Abmessung des Schlitzes jeder Düse (7, 8) abhängig von der Geschwindigkeit und der Weite des Strahls bestimmt wird, wobei die genannten Düsen (7, 8) so ausgerichtet sind, daß mindestens die äußere Fläche des schnellen Strahls an der Begrenzung der genannten Öffnung (5) auftrifft;
- wenigstens ein Mittel (9) zum Einblasen des Stroms reinen Gases, welches Mittel (9) derart gewählt und angeordnet ist, daß das Gas gleichmäßig in der genannten Einfassung verteilt wird und daß der Strom reinen Gases ungefähr in einer Richtung senkrecht oder parallel zur Ebene der Öffnung (5) auftrifft;
- Rohre und Mittel zur Gasversorgung der genannten Düsen (7, 8) und des genannten Mittels (9) zum Einblasen des Stroms reinen Gases;
- gegebenenfalls eine Ansaugvorrichtung für die Gase, die in Form eines Strahls (oder mehrerer Strahle) und eines Stroms in das Innere der genannten Einfassung eingeblasen werden.

6. Vorrichtung nach Anspruch 5, dadurch gekannzeichnet, daß der Arbeitsplatz (1) den Boden der genannten Einfassung bildet.

7. Vorrichtung nach einem der Ansprüche 5 oder 6, dadurch gekennzeichnet, daß die genannte Einfassung mindestens zwei Seitenwände umfaßt, die senkrecht zum Verlauf der Strahlen stehen und über die genannte Öffnung (5) hinaus um einen Abstand verlängert sind, der zumindest gleich der Dicke der genannten Strahlen im Bereich ihrer effektiven Weite ist.

8. Vorrichtung nach Anspruch 7, dadurch gekennzeichnet, daß die genannte Einfassung eine Rückwand (4) aufweist, die der genannten Öffnung (5) gegenüberliegt, und daß die genannte perforierte Rückwand (4) eine für den Strom reinen Gases durchlässige Wand ist.

9. Vorrichtung nach Anspruch 7, dadurch gekennzeichnet, daß die Wand (21), an der die Düsen befestigt sind, eine perforierte, für den Strom reinen Gases durchlässige Wand ist.

10. Vorrichtung nach einem der Ansprüche 5 oder 6, dadurch gekennzeichnet, daß die genannte Einfassung (12) in Form einer Glocke auf ihrem obersten Teil Düsen (16) zum Einblasen des reinen Gases entlang den Wänden der Glocke und in deren Raum aufweist.

11. Vorrichtung nach einem der Ansprüche 5 bis 10, dadurch gekennzeichnet, daß die äußere Fläche des schnellen Strahls an der Begrenzung der Öffnung (5) auftrifft, und daß sie einen in der kontaminierten Zone liegenden Gasansaugmund (10, 19) aufweist.

## Claims

1. Method for maintaining a clean atmosphere at controlled temperature at a workstation (1), said workstation (1) being accessible from a contaminated zone through at least one opening (5), method comprising generating on the one hand, at the level of said opening (5), a curtain of gas which covers the whole length of said opening (5) and, on the other hand, on said workstation (1) a stream of clean gas of controlled temperature which is directed so as to prevent contaminants from entering and to sweep evenly said workstation (1), characterized in that:
- said gas curtain consists in a slow jet and in a fast jet; said slow jet comprising an inner cone of range equal to the width of said opening (5), said fast jet having a flowrate induced by its innner face in contact with the slow jet, which is equal to the injection flowrate of said slow jet; said fast jet being situated at the level of said opening (5) on the workstation side (1); said slow and fast jets being directed substantially in parallel to said opening (5) such that at least the outer face of said fast jet reaches to the limit of said opening (5);
- the flowrate of said stream of clean gas is at least equal to the flowrate supplying the external face of said fast jet,
- if necessary, the gas blown-in in the form of jets and stream, is sucked in at the level of said opening (5) and in facing relationship to the injection zone of the jets.

2. Method according to claim 1, characterized in that the speed of the slow jet is comprised between 0.4 and 0.6 m/sec.

3. Method according to one of claims 1 or 2, characterized in that the stream of clean gas is sent in a direction perpendicular to the plane of the opening (5), and, from the volume to be kept clean towards the contaminated zone.

4. Methods according to one of claims 1 or 2, characterized in that the stream of clean gas is sent in a direction substantially parallel to the plane of the opening (5) and in the same direction as the jets.

5. Device for carrying out the method according to any one of claims 1 to 4, comprising:
- an enclosure in which is situated the workstation (1), said workstation (1) being accessible from the outside through at least one opening (5) of said enclosure,
characterized in that it further comprises:
- two nozzles (7, 8) placed side by side, on one side of said opening (5) for injecting gas in the form of jets; the length of the nozzles (7, 8) being equal to that of the opening (5), the size of the slot in each nozzle (7, 8) being determined as a function of the speed and of the range of the jet, said nozzles (7, 8) being so oriented that at least the external face of the fast jet reaches to the limit of said opening (5);
- at least one means (9) for injecting the stream of clean gas, said means (9) being selected and disposed so that the gas is uniformly distributed in said enclosure and in such a way that the stream of clean gas arrives approximately in a direction perpendicular or parallel to the plane of the opening (5),
- pipe systems and means for supplying gas to said nozzles (7, 8) and to said means (9) for injecting the stream of clean gas;
- optionally, a suction device for sucking in the gases blown-in in the form of jets and stream inside said enclosure.

6. Device according to claim 5, characterized in that the workstation (1) constitutes the floor of said enclosure.

7. Device according to any one of claims 5 or 6, characterized in that said enclosure comprises at least two lateral walls, perpendicular to the flowing path of the jets and extended beyond said opening (5) over a distance at least equal to the thickness of said jets at the level of their effective range.

8. Device according to claim 7, characterized in that said enclosure comprises a back wall (4) facing said opening (5) and in that said perforated back wall (4) is a diffusing wall for the stream of clean gas.

9. Device according to claim 7, characterized in that the wall (21) on which are fixed the nozzles is a perforated diffusing wall for the stream of clean gas.

10. Device according to one of claims 5 or 6, characterized in that said bell-shaped enclosure (12) comprises at its top part nozzles (16) for injecting clean gas along the walls of said bell and through its volume.

11. Device according to any one of claims 5 to 10, characterized in that the external face of the fast jet reaches up to the opening (5) and in that it comprises a suction opening (10, 19) for sucking in the gases, which suction opening is situated in the contaminated zone.
